# EUROPÄISCHE PATENTSCHRIFT

(11) **EP 1 086 647 B1**
(45) Veröffentlichungstag und Bekanntmachung des Hinweises auf die Patenterteilung: **31.03.2004**
(21) Anmeldenummer: 00120441.1
(22) Anmeldetag: 19.09.2000
(51) Int. Cl.: A47L 9/12, A47L 9/22

(54) **Staubsauger mit Filterkassette**
Vacuum cleaner with filter cassette
Aspirateur avec cassette de filtres

(30) Priorität: 23.09.1999 DE 29916719 U
(43) Veröffentlichungstag der Anmeldung: 28.03.2001
(73) Patentinhaber: Alfred Kärcher GmbH & Co. KG, 71364 Winnenden (DE)
(72) Erfinder: Michael Schönewald, 71111 Waldenbuch (DE)
(74) Vertreter: Hoeger, Stellrecht & Partner

(56) Entgegenhaltungen:
- EP-A- 0 826 332
- DE-A- 4 315 712
- DE-A- 19 925 227
- US-A- 4 934 017
- PATENT ABSTRACTS OF JAPAN vol. 017, no. 168 (M-1391), 31. März 1993 (1993-03-31) -& JP 04 330399 A (SANYO ELECTRIC CO LTD), 18. November 1992 (1992-11-18)
- PATENT ABSTRACTS OF JAPAN vol. 1999, no. 06, 31. März 1999 (1999-03-31) -& JP 01 107723 A (MITSUBISHI ELECTRIC CORP;MITSUBISHI ELECTRIC HOME APPLIANCE CO LTD), 25. April 1989 (1989-04-25)

## Beschreibung

Die Erfindung betrifft einen Staubsauger mit einem Sauggebläse für die Arbeitsluft, einem Antriebsmotor für das Sauggebläse, einem Kühlgebläse für den Antriebsmotor, mit getrennten Luftkanälen für Kühlluft und Arbeitsluft (siehe z.B. US 4 934 017 A).

Bei solchen Staubsaugern wird die Kühlluft durch den Motor gezogen und reisst dabei kleine Partikel, überwiegend aus dem Kohleabrieb der Kommutatorbürsten des Elektromotors mit. Diese Partikel werden mit der Kühlluft in die Umgebungsluft abgegeben.

Die Arbeitsluft wird im allgemeinen vor dem Eintritt in das Sauggebläse gefiltert, so dass der grobe aufgesaugte Schmutz im Schmutzbehälter oder in der Filtertüte zurückbleibt. Die erste Filtereinrichtung lässt jedoch im allgemeinen noch feinste Schmutzpartikel in die Luftturbine eintreten; so dass diese dann mit der Arbeitsluft am Arbeitsluftauslass wieder in die Umgebung abgegeben werden.

Die Aufgabe und das Ziel der vorliegenden Erfindung bestehen darin, einen Staubsauger der eingangs beschriebenen Art zu finden, bei dem die Abgabe von Kohleabrieb des Antriebsmotors aus dem Kühlluftstrom in die Umgebungsluft und von feinsten Schmutzpartikeln aus dem Arbeitsluftstrom in die Umgebungsluft auf einfache und kostengünstige Weise verhindert wird. Dieses wird bei einem Staubsauger der eingangs beschriebenen Art durch die Merkmale des Anspruchs 1 erreicht.

Eine besonders vorteilhafte Bauweise ergibt sich dadurch, dass die Filterbereiche innerhalb der Kassette durch eine Zwischenwand voneinander getrennt sind.

Wenn die beiden Filterbereiche mit unterschiedlichen Filtermaterialien ausgestattet sind, so kann damit den unterschiedlichen Partikelfraktionen aus Kühlluftstrom und Arbeitsluftstrom Rechnung getragen werden.

Dazu werden vorteilhafterweise beide Filterbereiche mit Filtermaterialien unterschiedlicher Abscheidegrade ausgestattet. Die Partikel, die mit dem Kühlluftstrom aus dem Gehäuse ausgetragen werden, haben überwiegend eine gröbere Körnung als die Partikel, die mit dem Arbeitsluftstrom ausgetragen werden. Die Partikelfraktion des Kühlluftstromes lässt sich aus Erfahrungswerten sehr genau bestimmen, so dass für den Bereich der Kühlluft das Filtermaterial sehr genau ausgewählt und auf den gewünschten Abscheidegrad abgestimmt werden kann. Auf diese Weise kann das Filtermaterial mit dem geringstmöglichen Abscheidegrad für den Kühlluftbereich ausgewählt werden.

Eine erhebliche Kosteneinsparung ist möglich, wenn das Filtermaterial im Kühlluftbereich einen geringeren Abscheidegrad aufweist, als das Filtermaterial im Arbeitsluftbereich der Filterkassette. Die Feinstpartikel im Arbeitsluftbereich können allergene Reaktionen beim Menschen hervorrufen und sollen deshalb durch den erfindungsgemässen Filter zurückgehalten werden, deshalb wird vorteilhafterweise das Filtermaterial im Arbeitsluftbereich der Kassette 1 - 2 Filterklassen nach DIN EN1822-1 höher ausgeführt, als das Filtermaterial im Kühlluftbereich der Filterkassette.

Die Lebensdauer der Filter wird durch die anfallende Luftmenge beziehungsweise die Grösse der Filterfläche bestimmt. Die erfindungsgemässe Filterkassette mit den unterschiedlichen Filtermaterialien kann optimal genutzt werden, wenn die Filterfläche im Kühlluftbereich der Filterkassette geringer ist als die Filterfläche im Arbeitsluftbereich der Filterkassette. Die Lebensdauer der beiden Filtermaterialien kann auf diese Weise so abgestimmt werden, dass beide Filtermaterialien gleichzeitig ihre Wirkung verlieren und ausgewechselt werden müssen.

Die nachfolgende Beschreibung dient der Erläuterung eines bevorzugten Ausführungsbeispieles der Erfindung. Dabei zeigen:
- Figur 1:: einen Längsschnitt durch den Arbeitsluftkanal des Gehäuses
- Figur 2:: einen Querschnitt durch den Arbeitsluftkanal des Gehäuses
- Figur 3:: einen Längsschnitt durch den Kühlluftkanal des Staubsaugers
- Figur 4:: einen Querschnitt durch den Kühlluftkanal des Staubsaugers.

In den Figuren 1 - 4 sind verschiedene Schnitte durch das obere Teil eines Staubsaugers dargestellt. Dieses obere Teil wird abgedichtet auf einen nicht dargestellten Schmutzbehälter aufgesetzt. Der nicht dargestellte Schmutzbehälter enthält eine Zuströmöffnung zum Anschluss des Saugwerkzeugs des Staubsaugers.

In Figur 1 ist der Arbeitsluftstrom durch Pfeile dargestellt. Der Arbeitsluftstrom tritt vom Schmutzbehälter durch die Saugöffnung 2 im Gehäuse 3 des Staubsaugers in das Sauggebläse 1 ein. Stromaufwärts der Durchtrittsöffnung 2 ist eine nicht dargestellte Hauptfiltereinrichtung für den angesaugten, mit Schmutz beladenen Luftstrom vorgesehen. Der so vorgefilterte Luftstrom wird durch das Sauggebläse 1 und durch den Arbeitsluftkanal 4 zum Auslass 5 des Arbeitsluftkanals 4 geführt.

Zum Antrieb des Sauggebläses 1 für die Arbeitsluft dient der Antriebsmotor 6, der mit einem Kühlgebläse 7 ausgestattet ist. Bei dem Antriebsmotor handelt es sich um einen Elektromotor mit umlaufendem Rotor und feststehendem Stator, mit am Stator befestigten Kohlebürsten 8.

Wie in den Figuren 3 und 4 dargestellt wird die Kühlluft für den Elektromotor durch die Kühllufteinlassöffnung 9 durch das Kühlgebläserad 7 in den Kühlluftkanal 10 gefördert und zum Auslass 11 des Kühlluftkanals 10 transportiert.

Stromabwärts unmittelbar nach den Auslassöffnungen 10, 5 aus dem Gehäuse 3 ist eine Filterkassette 12 vorgesehen, welche einen Filterbereich 13 für die Kühlluft und einen Pilterbereich 14 für die Arbeitsluft aufweist. Die Filterbereiche 13, 14 sind innerhalb der Pilterkassette 12 durch eine Zwischenwand 15 strömungstechnisch voneinander getrennt. Die beiden Filterbereiche 13, 14 sind mit unterschiedlichen Filtermaterialien 16, 17 ausgestattet. Das Filtermaterial 16 im Arbeitsluftbereich ist dabei um 1 - 2 Filterklassen nach DIN EN1822-1 höher ausgeführt als das Filtermaterial 17 im Kühlluftbereich der Filterkassette.

## Patentansprüche

1. Staubsauger mit einem Sauggebläse (1) für die Arbeitsluft, einem Antriebsmotor (6) für das Sauggebläse, einem Kühlgebläse (7) für den Antriebsmotor, mit getrennten Luftkanälen für Kühlluft und Arbeitsluft, **dadurch gekennzeichnet, dass** der Auslass (11) des Kühlluftkanals (10) aus dem Gehäuse (3) neben dem Auslass (5) des Arbeitsluftkanals (4) aus dem Gehäuse (3) angeordnet ist, dass stromabwärts unmittelbar nach den Luftauslassöffnungen (5, 11) eine Filterkassette (12) vorgesehen ist, welche einen Filterbereich (13) für die Kühlluft und einen Filterbereich (14) für die Arbeitsluft aufweist, wobei die Filterbereiche (13, 14) innerhalb der Filterkassette (12) strömungstechnisch voneinander getrennt sind.

2. Staubsauger nach Anspruch 1, **dadurch gekennzeichnet, dass** die Filterbereiche (13, 14) innerhalb der Filterkassette (12) durch eine Zwischenwand (15) voneinander getrennt sind.

3. Staubsauger nach einem der Ansprüche 1 oder 2, **dadurch gekennzeichnet, dass** die beiden Filterbereiche (13, 14) mit unterschiedlichen Filtermaterialien (16, 17) ausgestattet sind.

4. Staubsauger nach Anspruch 3, **dadurch gekennzeichnet, dass** die Filtermaterialien (16, 17) unterschiedliche Abscheidegrade aufweisen.

5. Staubsauger nach Anspruch 4, **dadurch gekennzeichnet, dass** das Filtermaterial (17) im Kühlluftbereich einen geringeren Abscheidegrad aufweist, als das Filtermaterial (16) im Arbeitsluftbereich der Filterkassette (12).

6. Staubsauger nach einem der Ansprüche 4 oder 5, **dadurch gekennzeichnet, dass** das Filtermaterial (16) im Arbeitsluftbereich der Filterkassette (12) 1 - 2 Filterklassen nach DIN EN1822-1 höher ausgeführt wird, als das Filtermaterial im Kühlluftbereich der Filterkassette (12).

7. Staubsauger nach einem der Ansprüche 1 bis 6, **dadurch gekennzeichnet, dass** die Filterfläche im Kühlluftbereich der Filterkassette (12) geringer ist, als die Filterfläche im Arbeitsluftbereich der Filterkassette (12).

## Claims

1. A vacuum cleaner comprising a suction fan (1) for the operating air, a drive motor (6) for the suction fan, a cooling fan (7) for the drive motor, with separate air ducts for the cooling air and the operating air, **characterised in that** the outlet (11) of the cooling-air duct (10) from the housing (3) is arranged next to the outlet (5) of the operating-air duct (4) from the housing (3), **in that** a filter cassette (12) is provided immediately downstream of the air outlet openings (5, 11) and has a filter region (13) for the cooling air and a filter region (14) for the operating air, the filter regions (13, 14) inside the filter cassette (12) being fluidically separated from one another.

2. A vacuum cleaner according to claim 1, **characterised in that** the filter regions (13, 14) inside the filter cassette (12) are separated from one another by a partition (15).

3. A vacuum cleaner according to either one of claims 1 and 2, **characterised in that** the two filter regions (13, 14) are provided with different filter materials (16, 17).

4. A vacuum cleaner according to claim 3, **characterised in that** the filter materials (16, 17) have different levels of separation.

5. A vacuum cleaner according to claim 4, **characterised in that** the filter material (17) in the cooling-air region has a lower level of separation than the filter material (16) in the operating-air region of the filter cassette (12).

6. A vacuum cleaner according to either one of claims 4 and 5, **characterised in that** the filter material (16) in the operating-air region of the filter cassette (12) is of a type 1 - 2 filter classes higher, according to DIN EN1822-1, than the filter material in the cooling-air region of the filter cassette (12).

7. A vacuum cleaner according to any one of claims 1 to 6, **characterised in that** the filtering area in the cooling-air region of the filter cassette (12) is smaller than the filtering area in the operating-air region of the filter cassette (12).

## Revendications

1. Aspirateur de poussières comportant un ventilateur (1) d'aspiration de l'air de travail, un moteur (6) d'entraînement du ventilateur d'aspiration, un ventilateur (7) de refroidissement du moteur d'entraînement, des canaux d'air séparés étant prévus pour l'air de refroidissement et l'air de travail, **caractérisé en ce que** la sortie (11) du canal d'air de refroidissement (10) vers l'extérieur du boîtier (3) est placée à côté de la sortie (5) du canal d'air de travail (4) vers l'extérieur du boîtier (3), et **en ce qu'**une cassette de filtrage (12) est prévue directement en aval des ouvertures de sortie d'air (5,11), ladite cassette comportant une zone (13) de filtrage de l'air de refroidissement et une zone (14) de filtrage de l'air de travail, les zones de filtrage (13, 14) étant séparées l'une de l'autre du point de vue de la technique des fluides à l'intérieur de la cassette de filtrage (12).

2. Aspirateur de poussières selon la revendication 1, **caractérisé en ce que** les zones de filtrage (13, 14) sont séparées l'une de l'autre à l'intérieur de la cassette de filtrage (12) par une paroi intermédiaire (15).

3. Aspirateur de poussières selon l'une des revendications 1 ou 2, **caractérisé en ce que** les deux zones de filtrage (13,14) sont équipées de matériaux de filtrage (16, 17) qui sont différents.

4. Aspirateur de poussières selon la revendication 3, **caractérisé en ce que** les matériaux de filtrage (16, 17) présentent des degrés de séparation différents.

5. Aspirateur de poussières selon la revendication 4, **caractérisé en ce que** le matériau de filtrage (17) dans la zone d'air de refroidissement de la cassette de filtrage (12) présente un degré de séparation plus faible que la matériau de filtrage (16) dans la zone d'air de travail de la cassette de filtrage (12).

6. Aspirateur de poussières selon l'une des revendications 4 ou 5, **caractérisé en ce que** le matériau de filtrage (16) dans la zone d'air de travail de la cassette de filtrage (12) est réalisé 1 ou 2 classes de filtrage, selon DIN EN1822-1, au-dessus de celle du matériau de filtrage dans la zone d'air de refroidissement de la cassette de filtrage (12).

7. Aspirateur selon l'une des revendications 1 à 6, **caractérisé en ce que** la surface de filtrage dans la zone d'air de refroidissement de la cassette de filtrage (12) est inférieure à la surface de filtrage dans la zone d'air de travail de la cassette de filtrage (12).
